# EUROPÄISCHE PATENTSCHRIFT

(11) **EP 0 793 194 B1**
(45) Veröffentlichungstag und Bekanntmachung des Hinweises auf die Patenterteilung: **03.12.2003**
(21) Anmeldenummer: 97103337.8
(22) Anmeldetag: 28.02.1997
(51) Int. Cl.: G07B 11/00

(54) **Vorrichtung zur Entwertung von kartenförmigen Datenträgern**
Device for cancelling card shaped data carriers
Dispositif d'annulation de supports de données sous forme de carte

(30) Priorität: 01.03.1996 DE 19607981
(43) Veröffentlichungstag der Anmeldung: 03.09.1997
(73) Patentinhaber: Giesecke & Devrient GmbH, 81677 München (DE)
(72) Erfinder: Waschk, Volker, 82031 Grünwald (DE)
(74) Vertreter: Klunker . Schmitt-Nilson . Hirsch

(56) Entgegenhaltungen:
- DE-A- 3 544 188
- GB-A- 1 551 042
- US-A- 3 655 946
- US-A- 4 204 637
- US-A- 5 464 971

## Beschreibung

Die Erfindung betrifft eine Vorrichtung zur Entwertung von kartenförmigen Datenträgern, umfassend eine Entwertungseinrichtung zur Entwertung der Datenträger und eine Transporteinrichtung zur Zuführung der Datenträger zur Entwertungseinrichtung sowie das dazugehörige Verfahren.

Derartige Vorrichtungen sind bereits seit längerem bekannt. Sie werden dazu verwendet, um Ausschußdatenträger (z. B. Magnetstreifenkarten, Chipkarten etc.) zu entwerten. Die Entwertung muß zuverlässig erfolgen, damit eine mißbräuchliche Nutzung der Ausschußdatenträger sicher verhindert werden kann. Deshalb werden die Ausschußdatenträger üblicherweise unter der Beaufsichtigung von Personal geshreddert. Eine derartige Entwertung ist personalaufwendig und darüber hinaus bei Unregelmäßigkeiten nicht mehr rückverfolgbar, da die Datenträger beim Entwerten zerstört wurden.

Aus der US-PS 4,204,637 ist eine Vorrichtung und ein dazugehöriges Verfahren zum Lesen von Tickets bekannt, bei der nach erfolgreicher Überprüfung der Ticketdaten das Ticket entwertet wird, während es zurückgegeben wird, wenn die Überprüfung unrichtige Daten ergeben hat.

Aus der US-PS 3,655,946, die als nächstliegender Stand der Technik anzusehen ist, ist ein System und ein dazugehöriges Verfahren zum Beseitigen von ungültigen Karten bekannt bei dem in Bankautomaten die Identifikationsnummer der zu bearbeitenden Karte mit einer Liste von Identifikationsnummern ungültiger Karten verglichen wird und bei Übereinstimmung die Karte entwertet wird.

Die beschriebenen Systeme sind lediglich geeignet, einzelne ungültige Karten zu identifizieren und zu entwerten.

Hiervon ausgehend liegt der Erfindung deshalb die Aufgabe zugrunde, eine Vorrichtung und ein dazugehöriges Verfahren zur Entwertung vorzuschlagen, die bei geringem Personalaufwand ein hohes Maß an Sicherheit über den Entwertungsvorgang gewährleistet. Die Aufgabe wird gemäß der Merkmale der nebengeordneten Ansprüche 1 und 12 gelöst.

Der Grundgedanke der Erfindung ist hierbei darin zu sehen, daß vor der Entwertungseinrichtung eine Überwachungseinrichtung vorgesehen ist, die zu jedem zu entwertenden Datenträger eine Information des Datenträgers aufzeichnet, anhand der eine nachträgliche Identifizierung des Datenträgers möglich ist.

Die besonderen Vorteile der Lösung sind insbesondere darin zu sehen, daß anhand der aufgezeichneten Informationen des Datenträgers genau zurückverfolgt werden kann, welche Datenträger vernichtet wurden. Hierdurch ergibt sich eine hohe Zuverlässigkeit der Entwertung der Datenträger. Darüber hinaus wird zur Beaufsichtigung des Entwertungsvorganges kein Personal mehr benötigt, so daß der Personalaufwand bei der erfindungsgemäßen Vorrichtung erheblich reduziert werden kann.

Die Vorrichtung umfaßt eine Entwertungseinrichtung, eine Transporteinrichtung sowie eine Überwachungseinrichtung. Die Entwertungseinrichtung dient der Entwertung der kartenförmigen Datenträger, wobei diese üblicherweise als Shredder ausgebildet ist, der die kartenförmigen Datenträger zerkleinert und damit unbrauchbar macht. Es sind jedoch auch beliebige andere Entwertungseinrichtungen, wie beispielsweise ein Locher oder ein Stanzwerkzeug verwendbar.

Die Transporteinrichtung dient der Zuführung der zu entwertenden Datenträger zur Entwertungseinrichtung. Sie endet am Eingang der Entwertungseinrichtung und ist üblicherweise in der Art eines Förderbandes ausgebildet. Selbstverständlich sind aber auch hier andere Einrichtungen denkbar, wie eine Rutsche oder ein auf einer Führungsschiene beweglicher Schlitten.

Die Überwachungseinrichtung ist vor der Entwertungseinrichtung im Bereich der Transporteinrichtung vorgesehen und dient dazu, um zu jedem zu entwertenden Datenträger eine Information des Datenträgers aufzuzeichnen, anhand derer eine nachträgliche Identifizierung des Datenträgers möglich ist. Es handelt sich bei der besagten Überwachungseinrichtung um wenigstens eine Videokamera, die die Bildinformation von einer Oberfläche des zu entwertenden Datenträgers erfaßt. Anhand der Bildinformation, wie beispielsweise dem Druckbild des kartenförmigen Datenträgers oder der bereits aufgeschriebenen Seriennummer des Datenträgers etc. kann der Datenträger dann nachträglich identifiziert werden.

Weitere Vorteile und Weiterbildungen der Erfindung ergeben sich aus der Figur und der dazugehörigen Beschreibung. Die Figur zeigt eine erfindungsgemäße Vorrichtung zur Entwertung von kartenförmigen Datenträgern. Es sei hierbei darauf hingewiesen, daß es sich bei der gezeigten Figur lediglich um eine schematisch dargestellte, nicht maßstabsgetreu gezeichnete Figur handelt, in der lediglich die wichtigsten Bauteile ohne die notwendigen Befestigungsmittel und elektrischen Leitungen gezeigt sind.

Die in der Figur gezeigte Vorrichtung weist eine Entwertungseinrichtung 3 zur Entwertung der Datenträger 1 auf, die hier in der Figur als ein Shredder zur Zerkleinerung der Datenträger 1 ausgeführt ist. Selbstverständlich muß es sich bei der Entwertungseinrichtung 3 nicht um den hier gezeigten Shredder handeln, sondern es kann gleichfalls beispielsweise ein Locher verwendet werden, der die zu entwertenden Datenträger locht oder eine Stanzeinrichtung, die einen eventuell vorhandenen Chip aus einem Datenträger mit Chip ausstanzt. Weiter weist die in der Figur gezeigte Vorrichtung eine Transporteinrichtung, bestehend aus den Transportrollen 4, den Transportriemen 5 und hier nicht näher gezeigten seitlichen Führungen, auf, die zur Zuführung der zu entwertenden Datenträger 1 zur Entwertungseinrichtung 3 dient. Die Transporteinrichtung ist in dem in der Figur gezeigten Ausführungsbeispiel wie folgt aufgebaut. Die Transportrollen 4 weisen jeweils zwei schmale Führungsnuten auf, die jeweils im Abstand der Ränder der zu entwertenden Datenträger vorgesehen sind. In den Führungsnuten laufen jeweils die Transportriemen 5, so daß durch geeignete Rotation der Transportrollen 4 die Transportriemen 5 angetrieben werden. Zur Führung der Datenträger 1 weist die Transporteinrichtung zusätzlich die besagten, hier nicht näher gezeigten, seitlichen Führungen auf. Die kartenförmigen Datenträger 1 werden nun von der Transporteinrichtung transportiert, indem jeweils die Ränder der Datenträger 1 zwischen zwei Transportriemen 5 eingeklemmt werden und unter der Führung der seitlichen Führungen mittransportiert werden. Die Fläche zwischen den Transportriemen 5 der kartenförmigen Datenträger 1 ist hierbei frei zugänglich.

Selbstverständlich ist auch die hier gezeigte Transporteinrichtung, bestehend aus den Transportrollen 4, den Transportriemen 5 und den Führungen, nur beispielhaft und kann gleichfalls anders ausgeführt sein. So kann die Transporteinrichtung auch in Form einer Rutsche vorgesehen sein, die am Eingang der Entwertungseinrichtung 3 endet. Darüber hinaus kann die Transporteinrichtung auch in Form von Schienen vorgesehen sein, die am Eingang der Entwertungseinrichtung enden und auf denen ein frei beweglicher Schlitten läuft, der die zu entwertenden kartenförmigen Datenträger 1 der Entwertungseinrichtung 3 zuführt.

Ferner weist die Vorrichtung vor der Entwertungseinrichtung 3 im Bereich der Transporteinrichtung wenigstens eine Überwachungseinrichtung auf, die zu jedem zu entwertenden Datenträger 1 eine Information des Datenträgers 1 aufzeichnet, anhand der eine nachträgliche Identifizierung des Datenträgers 1 möglich ist. Bezogen auf das Ausführungsbeispiel der Figur handelt es sich bei der besagten Überwachungseinrichtung um zwei Videokameras 2a, 2b, die jeweils von einer Oberfläche des zu entwertenden Datenträgers 1 Bildinformationen, wie beispielsweise den Druck des Datenträgers 1 oder auf der Oberfläche des Datenträgers eingeschriebene alphanumerische Daten, erfassen, anhand derer die Identifizierung des Datenträgers möglich ist. Selbstverständlich ist die in der Figur gezeigte Überwachungseinrichtung nur beispielhaft. So könnte beispielsweise als Überwachungseinrichtung auch nur eine der gezeigten Videokameras vorgesehen werden, was den Aufbau der Anlage weniger aufwendig machen würde. Bei dem Einführen der kartenförmigen Datenträger 1 in die Transportvorrichtung müßte dann allerdings darauf geachtet werden, daß die zur Identifizierung des kartenförmigen Datenträgers notwendigen Drucke oder Beschriftungen so liegen, daß sie von der Videokamera erfaßt werden können. Darüber hinaus können auch zusätzlich zu den Videokameras 2a, 2b Überwachungsgeräte verwendet werden, mit denen automatisch lesbare Daten erfaßt werden können. Beispielsweise wären Chipleser denkbar, die beispielsweise eine für jeden Chip eigene Seriennummer aus dem Chip eines zu entwertenden Datenträgers auslesen oder beispielsweise ein Magnetstreifenleser, der die auf dem Magnetstreifen eines zu entwertenden Datenträgers vorhandenen Daten erfaßt.

Die Erfassung der Daten erfolgt durch die Überwachungseinrichtung gemäß der Figur, vorzugsweise durch jeweils eine V ideokassette, die sich in jeder der Videokameras 2a, 2b befindet, und auf die die von den Videokameras 2a, 2b erfaßten Bilddaten aufgezeichnet werden. Zusätzlich kann die Überwachungseinrichtung Mittel aufweisen, um die aufzuzeichnenden Daten und Informationen zusammen mit einer Zeitinformation aufzuzeichnen, anhand der nachträglich der genaue Zeitpunkt der Aufzeichnung und damit auch der Entwertung ermittelt werden kann. Derartige Mittel könnten in einer Datumsanzeige und Zeitanzeige bestehen, die mit in das Bild eingeblendet wird und damit zusammen mit der Bildinformation auf den Videokassetten abgespeichert wird. Eine andere Möglichkeit besteht auch darin, von einer Systemuhr gelieferte Zeitdaten in digitaler Form mit auf den Videobändern abzuspeichern.

Des weiteren kann eine Einrichtung vorgesehen werden, die die Überwachungseinrichtung beim Einführen eines zu entwertenden Datenträgers in die Transportvorrichtung einschaltet und nach dem Aufzeichnen der Informationen des zu entwertenden Datenträgers die Überwachungseinrichtung ausschaltet. Diese Einrichtung hat den besonderen Vorteil, daß das Medium zum Aufzeichnen der Information (Videoband) während der Totzeiten, in denen keine Datenträger entwertet werden, keine Daten aufzeichnet. Beispielsweise wäre hierzu eine Schaltung verwendbar mit zwei zugeordneten Sensoren (z. B. Lichtschranke), wobei ein Sensor an der Transportvorrichtung vor der Überwachungseinrichtung angeordnet ist und ein Sensor nach der Überwachungseinrichtung angeordnet ist. Passiert ein zu entwertender Datenträger den ersten Sensor, so wird die Überwachungseinrichtung eingeschaltet. Passiert der Datenträger nach dem Aufzeichnen der Information den zweiten Sensor, so wird die Überwachungseinrichtung wieder ausgeschaltet.

Zusätzlich weist die Transporteinrichtung zumindest im Bereich der Entwertungseinrichtung 3 eine Abschirmung 6 auf, die die Transporteinrichtung vor einem unberechtigtem Zugriff schützt. Die hier gezeigte Abschirmung 6 ist, um die detaillierte Darstellung der in ihr vorhandenen Teile zu ermöglichen, im Aufbruch gezeichnet. Sie kann beispielsweise ein halbierbarer Hohlzylinder sein, der an der Entwertungseinrichtung 3 befestigt ist, und im Bereich der Transporteinrichtung Durchbrechungen 7 aufweist, so daß die kartenförmigen Datenträger 1 in die Abschirmung 6 eingeführt und von hier aus der Entwertungseinrichtung 3 zugeführt werden können. Die Abschirmung 6 ist vorzugsweise durch eine geeignete elektronische Schaltung derart gesichert, daß bei einem Entfernen der Abschirmung 6 der Betrieb der gesamten Vorrichtung unterbrochen wird. Selbstverständlich ist das Vorsehen der Abschirmung 6 nicht zwingend notwendig und kann beispielsweise weggelassen werden, wenn sich die gesamte Vorrichtung in einem vor äußerem Zutritt gesicherten Raum befindet, zu dem nur Sicherheitspersonal Zutritt hat.

Um die Funktionsweise der Vorrichtung zusätzlich zu sichern, kann in der Vorrichtung eine elektronische Überwachungseinrichtung vorgegesehen sein, die sicherstellt, daß die Vorrichtung nur in Betrieb nehmbar ist, wenn alle Komponenten oder zumindest wichtige Komponenten, wie die Überwachungseinrichtung, betriebsbereit sind. Eine solche Einrichtung kann beispielsweise aus einer Sperreinrichtung bestehen, die die Transportvorrichtung vor einem Passieren eines zu entwertenden Datenträgers sperrt.

Der Betrieb einer erfindungsgemäßen Vorrichtung gemäß der Figur geht hierbei wie folgt vor sich. In einem ersten Schritt wird der zu entwertende Datenträger 1 in die Transporteinrichtung, bestehend aus den Transportrollen 4, den Transportriemen 5 und den nicht gezeigten seitlichen Führungen, eingeführt. In einem weiteren Schritt wird der Datenträger 1 zu der Entwertungseinrichtung 3 transportiert, wobei während des Transportes von der Überwachungseinrichtung (Videokameras 2a, 2b) eine Information in Form einer Bildinformation aufgezeichnet wird, anhand der nachträglich eine Identifizierung des zu vernichtenden Datenträgers 1 möglich ist. In einem letzten Schritt wird der kartenförmige Datenträger 1 in der Entwertungseinrichtung 3 entwertet, indem er geshreddert wird.

Bei der erfindungsgemäßen Vorrichtung sind die Videokameras 2a, 2b nahe an der Entwertungseinrichtung 3 zur zusätzlichen Aufzeichnung des Vernichtungsvorganges angeordnet. Dies hat den besonderen Vorteil, daß neben den Bildinformationen des zu entwertenden Datenträgers 1 gleichzeitig dokumentiert wird, daß der Datenträger 1 tatsächlich von der Entwertungseinrichtung 3 entwertet wurde. Die Videokameras sind hierzu vorzugsweise in einigem Abstand zum kartenförmigen Datenträger 1 angebracht und leicht schräg eingestellt, so daß neben dem zu entwertenden kartenförmigen Datenträger 1 auch der Eingang der Entwertungseinrichtung 3 miterfaßt werden kann. Ein weiterer Vorteil dieser Weiterbildung ist darin zu sehen, daß insbesondere keine gesondert gesicherte Abschirmung 6 mehr vorgesehen werden muß, da der Entwertungsvorgang zusätzlich mitaufgezeichnet wird und somit nicht die Gefahr besteht, daß nach der Aufzeichnung der Bildinformationen der Datenträger 1 mißbräuchlich der Transporteinrichtung entnommen wird.

## Patentansprüche

1. Vorrichtung zur Entwertung von kartenförmigen Datenträgern (1), umfassend eine Entwertungseinrichtung (3) zur Entwertung der Datenträger und eine Transporteinrichtung (4, 5) zur Zuführung der Datenträger zur Entwertungseinrichtung, wobei vor der Entwertungseinrichtung im Bereich der Transporteinrichtung wenigstens eine Überwachungseinrichtung (2a, 2b) vorgesehen ist und wobei die Überwachungseinrichtung zu jedem der zu entwertenden Datenträger eine Information des Datenträgers aufzeichnet, anhand der eine nachträgliche Identifizierung des Datenträgers möglich ist, **dadurch gekennzeichnet, daß** die Überwachungseinrichtung eine Videokamera ist, welche nahe der Entwertungsvorrichtung angeordnet ist und die Bildinformationen von einer Oberfläche des zu entwertenden Datenträgers erfaßt und den Entwertungsvorgang aufzeichnet.

2. Vorrichtung nach Anspruch 1, **dadurch gekennzeichnet, daß** die Überwachungseinrichtung zusätzlich eine zweite Videokamera umfaßt; die Bildinformationen von der zweiten Oberfläche des zu entwertenden Datenträgers erfaßt.

3. Vorrichtung nach Anspruch 1 oder 2, **dadurch gekennzeichnet, daß** die Überwachungseinrichtung wenigstens ein zusätzliches Gerät umfaßt, das automatisch lesbare Daten erfassen kann.

4. Vorrichtung nach Anspruch 3, **dadurch gekennzeichnet, daß** das zusätzliche Gerät ein Chipleser oder ein Magnetstreifenleser ist.

5. Vorrichtung nach einem der Ansprüche 1 bis 4, **dadurch gekennzeichnet, daß** die Überwachungseinrichtung zusätzlich Mittel aufweist, um die aufzuzeichnenden Daten und Informationen zusammen mit einer Zeitinformation aufzuzeichnen, anhand der nachträglich der genaue Zeitpunkt der Aufzeichnung ermittelt werden kann.

6. Vorrichtung nach Ansprüchen 1 bis 5, **dadurch gekennzeichnet, daß** die Vorrichtung nur in Betrieb nehmbar ist, wenn festgelegte Komponenten betriebsbereit sind.

7. Vorrichtung nach einem der Ansprüche 1 bis 6, **dadurch gekennzeichnet, daß** die Transporteinrichtung zumindest im Bereich der Entwertungseinrichtung durch eine Abschirmung (6) vor einem unberechtigten Zugriff geschützt ist.

8. Vorrichtung nach Anspruch 7, **dadurch gekennzeichnet, daß** der Betrieb der Vorrichtung unterbrochen wird, wenn die Abschirmung entfernt wird.

9. Vorrichtung nach einem der Ansprüch 1 bis 8, **dadurch gekennzeichnet, daß** eine zusätzliche Einrichtung vorgesehen ist die die Überwachungseinrichtung beim Einführen eines zu entwertenden Datenträgers in die Transportvorrichtung einschaltet und nach dem Aufzeichnen der Informationen des zu entwertenden Datenträgers wieder ausschaltet.

10. Verfahren zur Entwertung von kartenförmigen Datenträgern 1 mit einer Vorrichtung gemäß Anspruch 1, umfassend folgende Verfahrensschritte:
- Einführen des zu entwertenden Datenträgers in eine Transporteinrichtung (4, 5),
- Transportieren des Datenträgers zu einer Entwertungseinrichtung (3), wobei während des Transportes von einer Überwachungseinrichtung (2a, 2b) wenigstens eine Information des zu entwertenden Datenträgers aufgezeichnet wird, anhand der nachträglich eine Identifizierung des Datenträgers möglich ist,
- Entwerten des Datenträgers in der Entwertungseinrichtung.

## Claims

1. An apparatus for canceling card-shaped data carriers (1) comprising a canceling device (3) for canceling the data carriers and a transport device (4, 5) for supplying the data carriers to the canceling device, at least one monitoring device (2a, 2b) being provided before the canceling device in the area of the transport device, and the monitoring device recording information of the data carrier for each data carrier to be canceled that permits subsequent identification of the data carrier, **characterized in that** the monitoring device is a video camera disposed near the canceling apparatus and detecting the image information from a surface of the data carrier to be canceled and recording the canceling process.

2. An apparatus according to claim 1, **characterized in that** the monitoring device additionally comprises a second video camera that detects image information from the second surface of the data carrier to be canceled.

3. An apparatus according to claim 1 or 2, **characterized in that** the monitoring device comprises at least one additional device that can detect automatically readable data.

4. An apparatus according to claim 3, **characterized in that** the additional device is a chip reader or a magnetic stripe reader.

5. An apparatus according to any of claims 1 to 4, **characterized in that** the monitoring device additionally has means for recording the data and information to be recorded together with time information that permits the precise time of recording to be subsequently determined.

6. An apparatus according to claims 1 to 5, **characterized in that** the apparatus can only be put into operation when defined components are ready for operation.

7. An apparatus according to any of claims 1 to 6, **characterized in that** the transport device is protected from unauthorized access at least in the area of the canceling device by a shield (6).

8. An apparatus according to claim 7, **characterized in that** the operation of the apparatus is interrupted when the shield is removed.

9. An apparatus according to any of claims 1 to 8, **characterized in that** an additional device is provided for switching on the monitoring device upon introduction of a data carrier to be canceled into the transport apparatus and switching it off again after recording of the information of the data carrier to be canceled.

10. A method for canceling card-shaped data carriers 1 with an apparatus according to claim 1, comprising the following method steps:
- introducing the data carrier to be canceled into a transport device (4, 5),
- transporting the data carrier to a canceling device (3), whereby during transport a monitoring device (2a, 2b) records at least one piece of information of the data carrier to be canceled that permits subsequent identification of the data carrier,
- canceling the data carrier in the canceling device.

## Revendications

1. Dispositif d'invalidation de supports de données (1) de type carte, comprenant une unité d'invalidation (3) destinée à invalider les supports de données et une unité de transport (4, 5) destinée à acheminer les supports de données vers l'unité d'invalidation, au moins une unité de contrôle (2a, 2b) étant prévue en amont de l'unité d'invalidation dans la zone de l'unité de transport et l'unité de contrôle enregistrant sur chacun des supports de données à invalider une information relative à ce support de données, à l'appui de laquelle une identification ultérieure du support de données sera possible, **caractérisé en ce que** l'unité de contrôle est une caméra vidéo, qui est agencée à proximité de l'unité d'invalidation et qui enregistre des informations en image d'une surface du support de données à invalider et enregistre le processus d'invalidation.

2. Dispositif selon la revendication 1, **caractérisé en ce que** l'unité de contrôle comporte en plus une deuxième caméra vidéo, qui enregistre des informations en image de la deuxième surface du support de données à invalider.

3. Dispositif selon la revendication 1 ou 2, **caractérisé en ce que** l'unité de contrôle comporte au moins un composant supplémentaire, qui peut enregistrer des données lisibles par voie automatisée.

4. Dispositif selon la revendication 3, **caractérisé en ce que** le composant supplémentaire est un lecteur de puce ou un lecteur de bande magnétique.

5. Dispositif selon l'une quelconque des revendications 1 à 4, **caractérisé en ce que** l'unité de contrôle comporte des moyens supplémentaires, afin que les données et informations à enregistrer soient enregistrées conjointement à une information de temps, à partir de laquelle on peut ultérieurement déterminer le moment exact de l'enregistrement.

6. Dispositif selon l'une quelconque des revendications 1 à 5, **caractérisé en ce que** le dispositif ne peut être mis en service que lorsque des composants définis sont prêts à être mis en service.

7. Dispositif selon l'une quelconque des revendications 1 à 6, **caractérisé en ce que** l'unité de transport est protégée au moins dans la zone de l'unité d'invalidation par un système de protection (6), qui empêche tout accès non autorisé.

8. Dispositif selon la revendication 7, **caractérisé en ce que** le fonctionnement du dispositif est interrompu dès que le système de protection est retiré.

9. Dispositif selon l'une quelconque des revendications 1 à 8, **caractérisé en ce qu'**il est prévu une unité supplémentaire, qui connecte l'unité de contrôle au moment où un support de données à invalider entre dans l'unité de transport et la déconnecte à nouveau après l'enregistrement des informations sur le support de données à invalider.

10. Procédé d'invalidation de supports de données (1) de type carte au moyen d'un dispositif selon la revendication 1, comprenant les étapes suivantes :
- introduction du support de données à invalider dans une unité de transport (4, 5),
- transport du support de données vers une unité d'invalidation (3), sachant que pendant le transport une unité de contrôle (2a, 2b) enregistre au moins une information relative au support de données à invalider, à l'appui de laquelle une identification du support de données est ultérieurement possible,
- invalidation du support de données dans l'unité d'invalidation.
